# EUROPÄISCHE PATENTSCHRIFT

(11) **EP 0 139 340 B1**
(45) Veröffentlichungstag und Bekanntmachung des Hinweises auf die Patenterteilung: **11.05.1988**
(21) Anmeldenummer: 84201558.8
(22) Anmeldetag: 11.10.1984
(51) Int. Cl.: G07C 5/00, G07F 7/00

(54) **Datenerfassungsgerät für Fahrzeuge**
Data recorders for vehicles
Appareils enregistreurs de données pour véhicules

(30) Priorität: 20.10.1983 DE 3338113
(43) Veröffentlichungstag der Anmeldung: 02.05.1985
(73) Patentinhaber: Mannesmann Kienzle GmbH, 78052 Villingen-Schwenningen (DE)
(72) Erfinder: Czaikowski, Peter-Michael, Dr. Dipl.-Phys., D-7244 Königsfeld 1 (DE)

(56) Entgegenhaltungen:
- EP-A- 0 075 078
- WO-A-82/02785
- DE-A- 2 435 199
- DE-A- 2 920 090
- GB-A- 2 055 469
- US-A- 3 624 608
- US-A- 4 072 850
- US-A- 4 188 618
- US-A- 4 258 421
- US-A- 4 338 512

## Beschreibung

Die Erfindung bezieht sich auf ein Gerät für die Erfassung von fahrzeug- und fahrerbezogenen Daten in einem Kraftfahrzeug, bestehend aus einem Datenerfassungsgerät mit einem Mikroprozessorsystem mit Direktzugriffsspeicher und Festspeicher, sowie mit einer zur Auswertung entnehmbaren, als steckbare Kassette ausgebildeten Aufzeichnungseinrichtung für alle erfassten Daten, bestehend ferner aus Fahrerausweisen in Form von Datenkarten, die in eine entsprechende Einstecköffnung des Datenerfassungsgerätes einführbar sind und aus denen unter der Kontrolle des Festspeichers Daten ausgelesen und in den Direktzugriffsspeicher des Mikroprozessorsystems übertragbar sind.

Beispielsweise ist in der US-A 4188618 eine Einrichtung beschrieben, bei der die von mehreren Sensoren, beispielsweise für die Geschwindigkeit, für die Drehzahl und für den Kraftstoffverbrauch, erfassten Werte zusammen mit willkürlich mit Hilfe von bestimmten Schaltern eingebbaren Verarbeitungsinformationen in einem Mikroprozessor in bestimmter Weise aufbereitet und dann in einer Kassette gespeichert werden, die unter anderem einen Halbleiterspeicher enthält. Die Kassette kann dem Datenerfassungsgerät entnommen und direkt in einen Leser in einem Computer eingegeben werden, oder aber die Daten können auch mit Hilfe eines tragbaren Auswertegerätes an verschiedenen Orten auslesbar und speicherbar bzw. ausgebbar sein.

Das bekannte Datenerfassungsgerät erfasst im wesentlichen fahrzeugbezogene Daten, die nach einiger Zeit, beispielsweise einer Woche, dem Datenerfassungsgerät entnommen werden, indem der Inhalt der Kassette in den Computer übertragen, gespeichert oder in archivierbarer Form abgedruckt wird.

Für den Einsatz eines solchen Datenerfassungsgerätes ist es aber auch wichtig, nicht nur die fahrzeugbezogenen Daten zu erfassen, sondern auch fahrerbezogene Daten, beispielsweise die Zeiten der verschiedenen Arbeitszeitarten, die sich aus der EG-Arbeitszeitverordnung für Kraftfahrer ergeben.

In diesem Zusammenhang zeigt die US-A 4072850 ein D'atenerfassungssystem, mit welchem fahrzeug- und fahrerbezogene Daten ebenfalls in einer steckbaren und entnehmbaren Kassette erfasst werden, wobei gewisse Fahrerdaten mittels eines in einen in dem betreffenden Datenerfassungsgerät ausgebildeten Schlitz einsteckbaren, kartenförmigen Fahrerausweises eingebbar sind. Dabei steuert der Festspeicher eines Mikroprozessorsystems die Datenübernahme zwischen dem Fahrerausweis und dem Direktzugriffsspeicher des Mikroprozessors.

Ferner ist es aus der DE-B 1 276 951 bekannt, bei einem Fahrtschreiber ausser der Hauptdiagrammscheibe, die die fahrzeugbezogenen Daten, wie Geschwindigkeits- und Wegregistrierungen aufnimmt, zusätzlich zwei fahrerbezogene Diagrammscheiben zu beschriften, die über der fahrzeugbezogenen Diagrammscheibe angeordnet sind, derart dass die fahrzeugbezogene Diagrammscheibe nur diese Daten enthält, während die beiden fahrerbezogenen Diagrammscheiben nur die Arbeitszeitdaten tragen. Bei der Auswertung der auf diese Weise aufgezeichneten, fahrzeug- und fahrerbezogenen Daten ergibt sich die Schwierigkeit der Zuordnung der Daten, die auf den fahrerbezogenen Scheiben aufgezeichnet sind, zu den Daten, die auf der fahrzeugbezogenen Scheibe registriert wurden, da naturgemäss nur alle drei Scheiben getrennt voneinander ausgewertet werden können. Insbesondere ist es nachteilig, dass es bei dieser Form der Aufzeichnung nicht möglich ist, die fahrzeugbezogenen Daten ohne weiteres einem bestimmten Fahrer zuzuordnen. Auch ist es bei dieser Form der Aufzeichnung nicht möglich, die Daten in irgendeiner Form zu komprimieren, genauso wie auch Aufzeichnungen, beispielsweise über einen Tag hinaus, nicht vorgenommen werden können. Hinzu kommt, dass selbstverständlich die Auswertung der fahrerbezogenen Daten in bezug auf Verstösse gegen die Arbeitszeitverordnung einen relativ hohen Aufwand in dem Auswertegerät nach sich zieht.

Grundsätzlich wäre es denkbar, mit einem Datenerfassungsgerät der zuerst genannten Art gemäss US-A 4188 618 auch fahrerbezogene Daten aufzuzeichnen, die dann ohne weiteres in bestimmter Beziehung zu den fahrzeugbezogenen Daten stehen würden. Für die Fahrer hätte jedoch diese Form der Aufzeichnung den grossen Nachteil, dass sie nur auf dem Umwege über den Computer Kenntnis über ihre eigenen Daten erhalten könnten, das diese nur in der Kassette enthalten sind und nur nach Auswertung durch den Computer für den Fahrer überhaupt sichtbar gemacht werden können.

Zur Lösung der hiermit verbundenen Probleme, insbesondere zur Verbesserung der Akzeptanz eines derartigen Datenerfassungsgerätes auch durch die Fahrer der Kraftfahrzeuge, ist es zweckmässig, dem Fahrer einen eigenen Datenträger zuzuordnen, der ihm selbst als Beleg seiner eigenen Arbeit dienen kann und dessen Daten er sich selbst sichtbar machen kann. Auch die Polizei kann bei gelegentlichen Strassenverkehrskontrollen sich die hier aufgezeichneten Daten auf relativ einfache Weise erkennbar machen.

Die Erfindung geht aus von einem Gerät der eingangs genannten Art, wie es aus der US-A 4072850 bekannt ist und ist gekennzeichnet durch eine derartige Ausbildung des Datenerfassungsgerätes und der Datenkarten, dass bestimmte, beim Betrieb des Fahrzeuges anfallende, fahrerbezogene Daten neben ihrer Speicherung in der als steckbare Kassette ausgebildeten und einen Direktzugriffsspeicher enthaltenden Aufzeichnungseinrichtung auch in der jeweils eingesteckten Datenkarte gespeichert werden und von dieser unabhängig von der Abfrage der Kassette abfragbar sind.

Bei diesem Gerät können die Daten vom Fahrer selbst durch Betätigen entsprechender Bedienungsorgane auf eine hierfür vorgesehene Digitalanzeige im Datenerfassungsgerät übertragen werden, so dass der Fahrer eine Kontrolle darüber hat, welche Arbeitszeiten für ihn aufgezeichnet wurden und welche Verstösse gegen die Arbeitszeitordnung ihm während des vergangenen Zeitraums anzulasten sind.

Das Datenerfassungsgerät ist mit die verschiedenen Arbeitszeiten kennzeichnenden Schaltern ausgerüstet, die es dem Fahrer erlauben, die von ihm gerade erbrachte Leistung dem Datenerfassungsgerät mitzuteilen, so dass die Zeiten der betreffenden Arbeitszeitart in dem Direktzugriffsspeicher aber auch auf der-fahrerbezogenen Datenkarte gespeichert werden können. Damit die Daten in korrekter uhrzeit- und datumbezogener Form aufgezeichnet werden können, ist das Datenerfassungsgerät mit einem Uhren- und Datumbaustein versehen, welcher die zeitbezogene Aufzeichnung der Arbeitszeitarten erlaubt.

Ausser den Schaltern für das Einstellen der Arbeitszeitarten ist ein Mehrstufenschalter vorgesehen, mit dessen Hilfe die Informationen von der Datenkarte auf die Anzeige abrufbar sind.

Da immer Schwierigkeiten bestehen, derartige Datenerfassungsgeräte im Armaturenbrett des Kraftfahrzeuges unterzubringen, ist es sinnvoll, die zusätzlich notwendige Anzeige der dynamischen, fahrzeugbezogenen Daten mit Hilfe von getrennt im Armaturenbrett angeordneten Analoganzeigemedien vorzunehmen.

Die Datenkarte selbst kann dabei eine der bekannten Magnetkarten sein. Es kann sich aber auch um eine Datenkarte handeln, in der ein Halbleitermodul mit einem entsprechend grossen Speicher eingeschweisst ist. Die Datenkarte wird im Datenerfassungsgerät verriegelt, solange keine andere Einstellung der für die Arbeitszeitarten vorgesehenen Schalter erfolgt, insbesondere solange keine Umschaltung auf einen anderen Fahrer vorgenommen wird.

Grundsätzlich ist es so, dass die Datenkarte nur zweifach aufgezeichnete Informationen enthalten soll, also Informationen, die sowohl in der Kassette als auch auf der Karte aufgezeichnet sind. Für die Strassenverkehrskontrollen kann die interne Anzeige des Datenerfassungsgerätes Verwendung finden. Es kann aber auch ein kleines, mobiles Lesegerät verwendet werden, welches nur in der Lage ist, die Daten von der Datenkarte abzulesen, ohne dass irgendwelche Auswertungen oder dergleichen vorgenommen werden. Dabei kann dieses mobile Lesegerät mit einem Anzeigemedium und/oder mit einem entsprechenden Drucker versehen sein.

Die Erfindung soll nun anhand der beiliegenden Zeichnungen im einzelnen näher erläutert werden. In diesen Zeichnungen zeigt
Fig.1 eine Vorderansicht des Datenerfassungsgerätes,
Fig. ein schematisiertes Schaltbild der elektrischen Bauteile des Datenerfassungsgerätes,
Fig. 3 ein Auswertegerät für die Datenkarten,
Fig. 4 ein Auswertegerät für die Kassetten.

Fig. 1 zeigt eine Frontansicht des Datenerfassungsgerätes 1. Das Datenerfassungsgerät 1 hat eine Einstecköffnung 2, in die eine Kassette 3 eingesteckt werden kann. Diese Kassette 3 dient in einer durch einen Festspeicher ROM vorgegebenen Art und Weise der Erfassung sowohl von fahrzeug- als auch von fahrerbezogenen Daten. Die Kassette ist durch ein Schloss 4 gesichert, so dass nur autorisierte Personen vermittels eines Schlüssels 5, siehe Fig. 2, die Kassette 3 entnehmen können. An der Frontseite des Datenerfassungsgerätes 1 befindet sich ferner eine Einstecköffnung 6 für eine Datenkarte 7, die in die Einstecköffnung 6 einführbar ist und in dieser Einstecköffnung festgehalten wird, wie später noch im einzelnen zu beschreiben sein wird. Das Gerät ist ferner mit zwei die verschiedenen Arbeitszeitarten kennzeichnenden Schaltern 8 und 9 versehen, die als Drehschalter ausgebildet sind und die es erlauben, für jeden Fahrer eine bestimmte Arbeitszeitart einzustellen, wie beispielsweise Arbeitszeit am Steuer X, sonstige Arbeitszeit und Ruhezeitr-j . Durch eine mechanische Verriegelung wird erreicht, dass nicht beide Fahrer gleichzeitig auf Arbeitszeit am Steuer einstellen können. Ein weiterer Mehrstufenschatter 10 dient dazu, nicht nur fahrzeugbezogene Daten einzugeben, wie beispielsweise «Fahrt mit Anhänger», «Fahrt ohne Anhänger», sondern er dient auch dazu, die Daten, die auf der Datenkarte 7 aufgezeichnet sind, nacheinander auf einem Anzeigemedium 11 sichtbar zu machen, weiches es gestattet, acht Ziffern gleichzeitig anzuzeigen. Im Normalbetrieb wird dieses Anzeigemedium die Uhrzeit und das Datum anzeigen. Nur wenn der Fahrer die auf der Datenkarte 7 gespeicherten Daten sichtbar machen will, wird er durch eine entsprechende Einstellung des Mehrstufenschalters 10 nacheinander die verschiedenen Datenarten von der Datenkarte 7 abrufen.

Was die elektronischen Komponenten anbetrifft, so besteht das Datenerfassungsgerät 1 aus einem Mikroprozessor MC, der einen Direktzugriffsspeicher RAM I und einen Festspeicher ROM, der auch in Form eines sog. EPROM gegeben sein kann, umfasst. Die Daten des Direktzugriffspeichers RAM I werden durch eine Batterie B, gesichert. Ein weiterer Direktzugriffsspeicher RAM II ist in der Kassette 3 angeordnet. Auch hier werden die Daten durch eine Batterie B₂ gesichert. Ausserdem besitzt das Datenerfassungsgerät 1 einen Baustein UD, der die Uhrzeit und das Datum liefert. Über externe Schalter US, die von der Ausnehmung 2 für die Kassette 3 aus zugänglich sind, können die Uhrzeit und das Datum verstellt werden, wenn keine Kassette 3 in der Ausnehmung 2 vorhanden ist. Ein Treiberbaustein AT dient dazu, das Anzeigemedium 11 zu multiplexen und die vom Mikroprozessor MC ausgegebenen und anzuzeigenden Daten zu verstärken.

Die verschiedenen Module sind über einen Adressbus A und einen Datenbus D untereinander verbunden. Sie sind auch verbunden mit drei Schnittstellen SE, SA und SG. Die Schnittstelle SE dient der Abtastung verschiedener Statuseingänge, unter anderem der Schalter 8, 9 und 10, um festzustellen, welche dieser Schalter in welcher Schaltstellung geschlossen sind. Die Schnittstelle SG dient dem Anschluss der dynamischen Geber, wie beispielsweise eines Impulsgebers für die Geschwindigkeit 12, eines Impulsgebers 13 für die Drehzahl und eines Impulsgebers 14 beispielsweise für den Kraftstoffverbrauch. Über diese Schnittstellen werden die Geber 12 und 14 von dem Mikroprozessor MC sequentiell abgefragt, um festzustellen, ob irgendwelche zu verarbeitenden Impulse anliegen.

Für die Schnittstelle SA werden verschiedene, externe Ausgabekomponenten mit Informationen versorgt. So wird beispielsweise ein Schrittmotor MS schrittweise angetrieben, um eine Analoganzeige AV für die Geschwindigkeit einzustellen, d.h. um den Zeiger Z entsprechend der Anzahl der über den Schrittmotor MS übertragenen Impulse schrittweise auf die gefahrene Geschwindigkeit einzustellen. Ein weiterer Ausgang der Schnittstelle SA ist mit einem Magnetkopf MK verbunden, der die Daten auf die Datenkarte 7 aufzeichnet und abliest. Hierzu muss der Magnetkopf MK durch einen Motor hin- und rücklaufend angetrieben werden. Dieser Motor wird ebenfalls über die Schnittstellenausgänge SA mit Strom versorgt, ist aber der Übersichtlichkeit halber nicht dargestellt. Über die Schnittstellenausgänge wird aber beispielsweise auch ein Elektromagnet EM mit Strom versorgt, der die Aufgabe hat, einen Riegel 22 für die Datenkarte 7 zu betätigen, so dass die Datenkarte 7 unter bestimmten Umständen im Datenerfassungsgerät 1 festgehalten wird. Im übrigen kann über einen Elektromagneten EM auch die Zündung des Fahrzeuges blockiert werden, wenn beispielsweise keine Datenkarte 7 in den Schlitz 6 eingesteckt ist, so dass das Fahrzeug nicht fahrbereit ist, wenn der Fahrer seine Datenkarte 7 nicht oder nicht richtig eingesteckt hat. Die Begrenzungslinie des Datenerfassungsgerätes 1 ist an der Stelle der Schnittstellenanordnung SE, SA und SG gestrichelt gezeichnet, womit deutlich gemacht werden soll, dass die Geber und Empfänger sowohl in dem Datenerfassungsgerät 1 selbst angeordnet sein können, wie z.B. 8, 9, 10, EM, MK, aber auch extern, wie z.B. 12, 13, 14und MS.

Ein Netzteil NT versorgt die verschiedenen Aggregate mit Strom. Welcher Art die Daten sind, die von dem Datenerfassungsgerät 1 aufgezeichnet werden, ergibt sich aus der nachfolgenden tabellarischen Übersicht, anhand deren die Funktionsweise des Datenerfassungsgerätes 1 geschildert werden soll.

Wie bereits oben erläutert wurde, ist es der Sinn des Datenerfassungsgerätes 1, nicht nur fahrzeugbezogene Daten und fahrerbezogene Daten in einer Kassette 3 aufzuzeichnen, sondern es sollen die fahrerbezogenen Daten auf den Fahrern zugeordneten Datenkarten 7 registriert werden. Die Tabelle zeigt links die Daten, die in der Kassette 3 aufgezeichnet werden, und rechts die Daten, die auf den Datenkarten 7 für Fahrer und Fahrer II wiedergegeben werden.

Was die fahrzeugbezogenen Daten anbetrifft, so werden zunächst in den Direktzugriffsspeicher RAM I des Mikroprozessors MC die Daten eingeschrieben, die unter a) in der Tabelle links erscheinen, das sind vor allen Dingen die Geräte-Nr., die Fahrzeug-Nr., die Personal-Nr. der berechtigten Fahrer, gewisse Fahrzeugparameter usw. Diese Daten werden über eine besondere Kassette von einem Computer her in den Direktzugriffsspeicher RAM des Mikroprozessors MC eingeschrieben. Dabei handelt es sich also um Informationen, die sich nicht ändern solange nicht in dem betreffenden Fuhrpark grundsätzliche, organisatorische Umstellungen vorgenommen werden. In dem Direktzugriffsspeicher RAM II der Kassette 3 dagegen werden die Daten b) bis e) aufgeschrieben, die ständig während der Fahrt neu entstehen. So fängt beispielsweise in der linken Tabelle bei b) die Aufzeichnung der Daten an, die sich auf die Arbeitszeitarten der Fahrer beziehen. Sobald beispielsweise Fahrer I seine Datenkarte 7 einsteckt und den Schalter 8 einstellt, wird durch das Modul UD die Uhrzeit und das Datum ermittelt und diese Information in den Direktzugriffsspeicher RAM 11 der Kassette 3 eingeschrieben.

Hinzu kommt die Personal-Nummer des entsprechenden Fahrers. Diese Nummer wird von der Datenkarte 7 des Fahrers entnommen und mit den unter a) registrierten berechtigten Fahrernamen verglichen. Besteht keine Übereinstimmung, wird die betreffende Datenkarte 7 zurückgewiesen. Das Fahrzeug kann dann auch nicht gestartet werden, weil das im Festspeicher ROM gespeicherte Systemprogramm die Information «Datenkarte 7 gesteckt» verknüpft mit dem Zündschloss. Sobald der Fahrer auf eine andere Arbeitszeitart umschaltet, beispielsweise auf Pause, werden gleichzeitig die aktuelle Uhrzeit für das Ende der Arbeitszeitart Fahren und den Beginn der Arbeitszeitart Pause registriert. Diese Informationen werden über den Magnetkopf MK, gesteuert durch den Mikroprozessor MC, auch auf die gesteckte Datenkarte 7 aufgeschrieben. Ist dies die Datenkarte 7 des Fahrers I, werden die parallel dazu anfallenden Arbeitszeitart-Informationen für den Fahrer II zunächst nur in der Kassette 3 gespeichert.

Findet ein Fahrerwechsel statt, soll also das Fahrzeug anstatt vom Fahrer vom Fahrer II gesteuert werden, so löst, wenn Fahrer II seinen Arbeitszeitartschalter 9 auf die Arbeitszeitart Fahren einschaltet, gesteuert durch den Mikroprozessor MC, der Elektromagnet EM die Verriegelung 22, so dass Fahrer 1 seine Datenkarte 7 entnehmen und Fahrer II seine Datenkarte 7 einstekken kann. Nach dem Einstecken der Datenkarte 7 von Fahrer II wird diese wiederum verriegelt, und die in der Kassette 3 für Fahrer II gespeicherte Arbeitszeitart-Aufzeichnungen werden auf dessen Datenkarte 7 übertragen.

Der Speicherplatz in der Kassette 3 für die Informationen gemäss b) ist so gehalten, dass es möglich ist, für zwei Fahrer für acht Wochentage Beginn und Ende aller Arbeitszeit-Informationen aufzuzeichnen.

Parallel zur Aufzeichnung der aktuellen Uhrzeit für die verschiedenen Arbeitszeitarten ermittelt das Datenerfassungsgerät 1 Verstösse gegen die Arbeitszeitverordnung. Wenn z.B. ein Fahrer länger als vier Stunden am Lenkrad sitzt, so stellt dies einen Verstoss gegen die Arbeitszeitordnung dar. Diese Verstösse werden im Bereich d) in der Kassette 3 gespeichert. Auch diese Informationen werden in den Bereich d) der Datenkarte 7 übertragen, so dass die Datenkarten 7 für Fahrer I und II jeweils die Informationen a) betreffend das Fahrzeug und die Personal-Nr. des Fahrers, im Bereich b) die Daten über die eingestellten Arbeitszeitarten für den jeweiligen Tag und im Bereich d) die komprimierten Daten über Verstösse gegen die Arbeitszeitverordnung enthält, und zwar nicht nur für den jeweiligen Tag, sondern für den gesamten Aufzeichnungszeitraum der letzten acht Tage.

Parallel zur Aufzeichnung der Arbeitszeitart-Daten für die Fahrer, wie sie durch die Einstellung der Schalter 8 und 9 vorgegeben wird, werden die fahrzeugbezogenen Daten ermittelt und aufgezeichnet. Hierzu werden die Impulszüge, die von den Gebern 12 und 13 für Geschwindigkeit und Drehzahl sowie von dem Geber 14 für den Kraftstoffverbrauch erzeugt werden, in dem Mikroprozessor MC so umgewandelt, dass sie in sinnvoller Weise in der Kassette 3 aufgezeichnet werden können. Für die Geschwindigkeit und die Drehzahl werden z.B. sog. Geschwindigkeitsprofile erzeugt. Es wird also ermittelt, für welche Zeitdauer jeweils in bestimmten Geschwindigkeiten gefahren worden ist. Dadurch lässt sich feststellen, ob z.B. der eine oder der andere Fahrer häufig die Geschwindigkeitshöchstgrenzen überschritten hat oder dergleichen. Ein Geschwindigkeitsprofil gibt ferner Aufschluss darüber, ob, was vorteilhaft wäre, eine Fahrt möglichst lange in einem bestimmten mittleren Geschwindigkeitsbereich erfolgt ist. Die Aufzeichnung des Kraftstoffverbrauchs wird so erfolgen, dass sie wegabhängig interpretierbar ist, also in der Weise, dass beispielsweise auf den ersten 50 km einer Fahrt 10,51 verbraucht wurden, auf den zweiten 50 km 12,9 usw. Zusätzlich zu den Aufzeichnungen gemäss c) in der Kassette 3, die ein Geschwindigkeits- und ein Drehzahlprofil sowie den Kraftstoffverbrauch betreffen, werden noch die Aufzeichnungen gemäss e) ermittelt und erzeugt, die sich auf das Geschwindigkeitsdiagramm während der letzten 1000 m erstrecken. Hier werden die Geschwindigkeitswerte wegabhängig aufgezeichnet, um bei einem Unfall diese Daten herausziehen zu können und auszuwerten, um festzustellen, wie sich Fahrzeug und Fahrer in den letzten Stunden vor dem Unfall verhalten haben.

Bei der bisherigen Beschreibung der Wirkungsweise des Gerätes wurde davon ausgegangen, dass die Geschwindigkeits- und Drehzahlgeber beispielsweise an das Datenerfassungsgerät 1 angeschlossen sind und dass auf dem Umwege über den Mikroprozessor MC der Analogwert der Geschwindigkeit über den Schrittmotor MS auf den Zeiger Z übertragen wird. Selbstverständlich ist es aber auch möglich, anstelle der indirekten Anzeige AV eine direkte Anzeige vorzunehmen, also beispielsweise einen konventionellen Wirbelstromtachometer als Analoganzeige einzusetzen und die Drehwerte, die am Wirbelstromtachometer anliegen, in Impulszüge umzuwandeln und parallel dem Datenerfassungsgerät 1 zuzuordnen. Jedenfalls macht es die vorgenommene Trennung von Anzeige und Aufzeichnung möglich, diese auch räumlich zu trennen, so dass beispielsweise die Geschwindigkeitsanzeige im Blickfeld des Fahrers angeordnet wird, während das Datenerfassungsgerät 1 an einem Ort angeordnet wird, der nicht unmittelbar im Blickfeld des Fahrers liegen muss.

Es wurde bereits erwähnt, dass anstelle der hier beschriebenen magnetischen Datenkarte 7 auch eine Datenkarte Verwendung finden kann, die ein integriertes Halbleitermodul als Speicher enthält. In diesem Falle könnte man die Kontaktierungen der Datenkarten 7 im eingesteckten Zustand direkt an die Adress- und Datenbusse A und D anschliessen, so dass die Daten nicht über die Schnittstelle SA laufen müssten.

Als spezielles Sonderprogramm ist in dem Festspeicher ROM des Mikroprozessors MC ein Programm gespeichert, welches das Abrufen der Informationen von der Datenkarte 7 auf das Anzeigemedium 11 gestattet. Durch verschiedene Stellungen des Mehrstufenschalters 10 können die einzelnen Informationen a, b und d der Datenkarte 7 auf das Anzeigemedium 11 übertragen werden, so dass der Fahrer sich selbst überzeugen kann, welche Arbeitszeitarten für ihn an diesem Tag registriert wurden und welche Verstösse gegen die Arbeitszeitverordnung das Datenerfassungsgerät 1 registriert hat. Bei Strassenverkehrskontrollen kann auch die Polizei von dieser Möglichkeit Gebrauch machen. Liegen schwerwiegende Verstösse vor, so kann die Polizei über ein einfaches, mobiles Auswertegerät 15 gemäss Fig. 3 auch eine Archivierung der erfassten Daten vornehmen.

In der Fig. wird ein schematisches Schaltungsdiagramm eines solchen mobilen Auswertegerätes für die Datenkarten 7 gezeigt, in Fig. 4 die Rechnerkonfiguration, die es gestattet, die Kassette 3 auszuwerten. Es wird davon augegangen, dass das mobile Auswertegerät 15 entweder mit eigener Stromversorgung versehen ist oder an das Bordnetz des Fahrzeuges der Verkehrspolizei angeschlossen werden kann.Dafür ist dieses Gerät entweder mit einem Netzteil NT oder mit einer Batterie B₃ versehen. Die Datenkarte 7 wird in einen Leser 16 eingesteckt, in dem mittels ebenfalls eines magnetischen Lese- und Schreibkopfes die Informationen auf der Datenkarte 7 gelesen werden können. Die Daten werden ebenfalls in einen Mikroprozessor MC eingespeist, der mit einem Festspeicher ROM und mit einem Direktzugriffsspeicher RAM versehen ist. Die Daten können dann von dem Mikroprozessor MC bzw. von dem Direktzugriffsspeicher RAM auf eine Anzeige AZ, beispielsweise in Form eines Zeilendisplays, übertragen werden. Zusätzlich oder alternativ hierzu kann aber der Mikroprozessor MC über eine Steuerung DC auch einen Streifendrucker DR betätigen, so dass die Daten, die in der Datenkarte 7 gespeichert waren, auch archivierbar sind. Ein derartiges Auswertegerät 15 für die Datenkarten 7 lässt sich mit relativ geringem Aufwand verwirklichen, da, weil keine Wirtschaftlichkeits- und Transportkalkulationen erfolgen, der Software-Aufwand gering ist.

Die Kassette 3 selber kann in einer Kassettenlese- und -schreibstation KS ausgewertet werden. Die hier ermittelten Daten werden auf die Zentraleinheit CPU eines Rechners übertragen, sie können von dort auch auf einen externen Speicher ES, auf einen Drucker DP und auf einen Bildschirm CRT übertragen werden. Mit der TastaturTS können Informationen zusätzlich in den Rechner eingegeben werden. Die Auswerteeinrichtung gemäss Fig. 4 steht selbstverständlich in der zentralen Büroorganisation des Fuhrparks, in dem die Datenerfassungsgeräte 1 eingesetzt werden.

## Patentansprüche

1. Gerät für die Erfassung von fahrzeug- und fahrerbezogenen Daten in einem Kraftfahrzeug, bestehend aus einem Datenerfassungsgerät (1) mit einem Mikroprozessorsystem (MC) mit Direktzugriffsspeicher (RAM I) und Festspeicher (ROM), sowie mit einer zur Auswertung entnehmbaren, als steckbare Kassette (3) ausgebildeten Aufzeichnungseinrichtung für alle erfassten Daten, bestehend ferner aus Fahrerausweisen in Form von Datenkarten (7), die in eine entsprechende Einstecköffnung (6) des Datenerfassungsgerätes (1) einführbar sind und aus denen unter der Kontrolle des Festspeichers (ROM) Daten ausgelesen und in den Direktzugriffsspeicher (RAM I) des Mikroprozessorsystems (MC) übertragbar sind, gekennzeichnet durch eine derartige Ausbildung des Datenerfassungsgerätes (1) und der Datenkarten (7), dass bestimmte, beim Betrieb des Fahrzeuges anfallende, fahrerbezogene Daten neben ihrer Speicherung in der als steckbare Kassette (3) ausgebildeten und einen Direktzugriffsspeicher (RAM 11) enthaltenden Aufzeichungseinrichtung auch in der jeweils eingesteckten Datenkarte (7) gespeichert werden und von dieser unabhängig von der Abfrage der Kassette (3) abfragbar sind.
Gerät nach Anspruch 1, dadurch gekennzeichnet, dass das Datenerfassungsgerät (1) Schalter (8, 9) für das Einstellen der Arbeitszeitarten durch die Fahrer besitzt.
Gerät nach Anspruch 1, dadurch gekennzeichnet, dass das Datenerfassungsgerät (1) mit einem Uhrzeiten und Datumangaben liefernden Baustein (UD) versehen ist.
Gerät nach Anspruch 1, dadurch gekennzeichnet, dass das Datenerfassungsgerät (1) digitale Anzeigemittel (11) für die Anzeige des Datums, der Uhrzeit und der erfassten Arbeitszeiten sowie für die Anzeige von Verstössen gegen die Arbeitszeitverordnung enthält.
Gerät nach Anspruch 1, dadurch gekennzeichnet, dass eine getrennt angeordnete Analoganzeige (AV) für fahrzeugbezogene Daten, wie Geschwindigkeit, Drehzahl usw. vorgesehen ist.
Gerät nach Anspruch 1, dadurch gekennzeichnet, dass die Datenkarte (7) eine Magnetkarte ist und dass das Mikroprozessorsystem (MC) über einen Lese- und Schreibkopf (MK) mit der Magnetkarte zusammenwirkt.
Gerät nach Anspruch 1, dadurch gekennzeichnet, dass die Datenkarte (7) ein Halbleiter-Modul mit einem entsprechend grossen Speicher enthält, welcher über eine geeignete Schnittstelle mit dem Mikroprozessorsystem (MC) zusammenarbeitet.
Gerät nach Anspruch 2, dadurch gekennzeichnet, dass die Datenkarte (7) in dem Datenerfassungsgerät (1) verriegelt ist (EM, 22), solange keine Änderung der Schalterstellung der die Arbeitszeitarten kennzeichnenden Schalter (8, 9) vorgenommen wird.
Gerät nach Anspruch 4, dadurch gekennzeichnet, dass über einen an dem Datenerfassungsgerät (1) angeordneten Mehrstufenschalter (10) Informationen von der Datenkarte (7) auf die Anzeige (11) abrufbar sind.
Gerät nach Anspruch 1, dadurch gekennzeichnet, dass mittels eines Auswertegerätes für die Datenkarten (7) die auf den Karten aufgezeichneten Informationen mittels eines Zeilendisplays (AZ) anzeigbar sind.
Gerät nach Anspruch 1, dadurch gekennzeichnet, dass mittels eines Auswertegerätes für die Datenkarten (7) die auf den Karten aufgezeichneten Informationen durch einen Drucker (DR) ausdruckbar sind.

## Claims

1. Apparatus for the acquisition of data related to the vehicle and the driver in a motor vehicle, consisting of a data aquisition apparatus (1) with a microprocessor system (MC) with direct access memory (RAM I) and fixed memory (ROM), and also with a recording arrangement, which is removable for evaluation and is constructed as an insertable cassette (3), for all the acquired data, further consisting of drivers' passes in the form of data cards (7), which are able to be introduced into a corresponding insertion opening (6) of the data acquisition apparatus (1), and from which under the control of the fixed memory (ROM) data are read out and are able to be transferred into the direct access memory (RAM I) of the microprocessor system (MC), characterized by such a construction of the data acquisition apparatus (1) and of the data cards (7), that particular data, related to the driver, and which occur during operation of the vehicle, in addition to their storage in the recording arrangement, which is constructed as an insertable cassette (3) and which contains a direct access memory (RAM II), are also stored in the respectively inserted data card (7) and are able to be interrogated therefrom independently of the interrogation of the cassette (3).

2. Apparatus according to Claim 1, characterized in that the data acquisition apparatus (1) has switches (8, 9) for the setting of the types of working time by the drivers.

3. Apparatus according to Claim 1, characterized in that the data acquisition apparatus (1) is provided with a component supplying times and indications of the date (UD).

4. Apparatus according to Claim 1, characterized in that the data acquisition apparatus (1) contains digital display means (11) for the display of the date, the time and the acquired working times and also for the display of infringements againstthe working time regulations.

5. Apparatus according to Claim 1, characterized in that a separately arranged analog display (AV) is provided for data related to the vehicle, such as speed, rate of revolutions etc.

6. Apparatus according to Claim 1, characterized in that the data card (7) is a magnetic card and that the microprocessor system (MC) cooperates with the magnetic card via a reading- and writing head (MK).

7. Apparatus according to Claim 1, characterized in that the data card (7) contains a semiconductor module with a correspondingly large memory, which cooperates with the microprocessor system (MC) via a suitable interface.

8. Apparatus according to Claim 2, characterized in that the data card (7) is locked (EM, 22) in the data acquisition apparatus (1), as long as no alteration is carried out to the switch positions of the switches (8, 9) characterizing the types of working time.

9. Apparatus according to Claim 4, characterized in that via a multiple-stage switch (10) arranged on the data aquisition apparatus (1), information is able to be called from the data card (7) onto the display (11).

10. Apparatus according to Claim 1, characterized in that by means of an evaluation apparatus for the data cards (7), the information recorded on the cards is able to be displayed by means of a line display (AZ).

11. Apparatus according to Claim 1, characterized in that by means of an evaluation apparatus for the data cards (7), the information recorded on the cards is able to be printed out by a printer (DR).

## Revendications

1. Appareil pour l'acquisition de données relatives au véhicule automobile et au conducteur dans un véhicule automobile, comprenant un appareil de saisie de données (1) avec un système à microprocesseurs (MC) avec mémoire à accès direct (RAM I) et mémoire morte (ROM), ainsi qu'avec un dispositif d'enregistrement pour toutes les données acquises, amovible pour l'exploitation et réalisé sous forme de cassette enfichable (3), constitué, en plus, de cartes d'identité de conducteurs sous forme de cartes de données (7) qui peuvent être introduites dans une ouverture d'introduction (6) appropriée de l'appareil de saisie de données (1) et de laquelle, sous contrôle de la mémoire morte (ROM), des données peuvent être extraites et transférées dans la mémoire à accès direct (RAM I) du système à microprocesseurs (MC), caractérisé par une réalisation telle de l'appareil de saisie de données (1) et des cartes de données (7) que des données déterminées relatives au conducteur, obtenues pendant le fonctionnement du véhicule sont mémorisées non seulement dans le dispositif d'enregistrement réalisé sous forme de cassette enfichable (3) et contenant une mémoire à accès direct (RAM 11) mais aussi dans la carte de données (7) enfichée respective et que lesdites données mémorisées dans ladite carte peuvent être interrogées indépendamment de l'interrogation de la cassette (3).

2. Appareil selon la revendication 1, caractérisé par le fait que l'appareil de saisie de données (1) possède des commutateurs (8, 9) pour le réglage des modes de travail par les conducteurs.

3. Appareil selon la revendication 1, caractérisé par le fait que l'appareil de saisie de données (1) est pourvu d'un composant (UD) fournissant des indications de l'heure et de la date.

4. Appareil selon la revendication 1, caractérisé par le fait que l'appareil de saisie de données (1) contient des moyens d'affichage numériques (11) pour l'affichage de la date, de l'heure et des temps de travail relevés ainsi que pour l'affichage d'infractions à l'ordonnance sur la durée du travail.

5. Appareil selon la revendication 1, caractérisé par le fait qu'il est prévu un affichage analogique (AV) disposé séparément pour des données relatives au véhicule tels que la vitesse, la vitesse de rotation etc.

6. Appareil selon la revendication 1, caractérisé par le fait que la carte de données (7) est une carte magnétique et que le système à microprocesseurs (MC) coopère, par l'intermédiaire d'une tête de lecture/écriture (MK), avec la carte magnétique.

7. Appareil selon la revendication 1, caractérisé par le fait que la carte de données (7) contient un module à semi-conducteurs avec une mémoire dimensionnée en conséquence qui coopère, par l'intermédiaire d'une interface appropriée, avec le système à microprocesseurs (MC).

8. Appareil selon la revendication 2, caractérisé par le fait que la carte de données (7) est verrouillée dans l'appareil de saisie de données (1) tant qu'aucune modification des positions des commutateurs (8, 9) caractérisant les modes de travail n'est effectuée.

9. Appareil selon la revendication 4, caractérisé par le fait que, par l'intermédiaire d'un commutateur à gradins (10) disposé sur l'appareil de saisie de données (1), des informations peuvent être appelées de la carte de données (7) pour être transférées à l'affichage (11).

10. Appareil selon la revendication 1, caractérisé par le fait que, au moyen d'un appareil d'exploitation pour les cartes de données (7), les informations enregistrées sur lesdites cartes peuvent être affichées au moyen d'un dispositif d'affichage linéaire (AZ).

11. Appareil selon la revendication1, caractérisé par le fait que, au moyen d'un appareil d'exploitation pour les cartes de données (7), les informations enregistrées sur lesdites cartes peuvent être éditées par une imprimante (DR).
